# EUROPÄISCHE PATENTSCHRIFT

(11) **EP 1 840 452 B1**
(45) Veröffentlichungstag und Bekanntmachung des Hinweises auf die Patenterteilung: **13.05.2009**
(21) Anmeldenummer: 06013449.1
(22) Anmeldetag: 29.06.2006
(51) Int. Cl.: F21V 15/01, F21V 21/00, F21V 23/00, F21S 2/00, H05K 5/00, H02B 1/26

(54) **Leuchtenanordnung**
Lamp assembly
Ensemble d'éclairage

(30) Priorität: 29.03.2006 DE 202006005151 U
(43) Veröffentlichungstag der Anmeldung: 03.10.2007
(73) Patentinhaber: Pfeifer und Seibel GmbH, 35236 Breidenbach (DE)
(72) Erfinder: Sandor, Albert, 35236 Breidenbach (DE); Horst, Seibel, 35236 Breidenbach (DE)
(74) Vertreter: Tappe, Hartmut

(56) Entgegenhaltungen:
- DE-A1- 19 710 291
- DE-U- 7 010 524
- DE-U1-3202004 018 92

## Beschreibung

Die Erfindung betrifft eine Leuchtenanordnung mit einem Leuchtengehäuse, das an zumindest einer Gehäusefläche mit zumindest einer Modulanschlusseinrichtung versehen ist und mit einem zumindest zwei Gehäuseanschlussmodule umfassenden Modulsatz, wobei die Gehäuseanschlussmodule jeweils mit einer übereinstimmend ausgebildeten Anschlusseinrichtung zur Verbindung mit der Modulanschlusseinrichtung versehen sind.

Aus dem Stand der Technik sind Leuchten bekannt, die zur Beleuchtung technischer Einrichtungen in Schaltschränken, Geräteschränken oder ähnlichen Schränken eingesetzt werden. Üblicherweise werden diese Leuchten an der Tür des Schrankes, an der Decke oder an einem Lochprofil, das Bestandteil des Schrankes ist, befestigt. Der Ort der Befestigung wird dabei, u.a. entsprechend der sinnvollen Ausleuchtung der im Schrank montierten technischen Bauteile, gewählt. Aus dem Stand der Technik sind hierzu verschiedene Befestigungstechniken bekannt, wie z.B. Rastverbindungen, Schraubverbindungen oder magnetische Halteverbindungen. Die für Schaltschränke konzipierten Leuchten, weisen in der Regel eine, auf einen Schaltschranktyp angepasste Befestigungstechnik auf, wie z.B. Schraubverbindungen, die auf ein Lochprofil abgestimmt sind.

Insbesondere die DE 20 2004 018 923 U1 zeigt einen Schaltschrank mit einer elektrischen Leuchte, wobei in dem Schrank eine Leuchte mit einem Leuchtengehäuse, Leuchtmittel und elektrischen Funktions- und Anschlusselementen befestigt ist, in einen Hohlraum zwischen Profilabschnitten einer Profilleiste eingesetzt, dem Hohlraum formenmäßig angepasst und an den Profilabschnitten befestigt ist, wobei die Vorderseite der Leuchte den Hohlraum zwischen den Profilabschnitten abschließt. Nachteilig ist hier, dass die Befestigungseinrichtungen nicht ausgetauscht werden können, da diese am Leuchtengehäuse ausgebildet sind und das Leuchtengehäuse nicht über Modulanschlusseinrichtungen für Gehäuseanschlussmodule mit einer Befestigungseinrichtung verfügt. Somit ist eine einfache Befestigung dieser Leuchte in einem Schaltschrank mit anderen Befestigungstechniken nicht möglich.

Aus der DE 197 10 291 A1 und der DE 70 10 524 U sind jeweils Leuchtenanordnungen mit einem Leuchtengehäuse bekannt, wobei an einer Gehäusefläche des Leuchtengehäuses eine Modulanschlusseinrichtung in Form eines elektrischen Steckverbinders angeordnet ist. An einer Stromführungsschiene sind jeweils zwei identische Gehäuseanschlussmodule angeordnet, wobei eine Anschlusseinrichtung der Gehäuseanschlussmodule mit der Modulanschlusseinrichtung bzw. des Steckverbinders des Leuchtengehäuses verbindbar ist.

Weiter ist aus dem Stand der Technik bekannt, dass Leuchten dieser Art mit technischen Funktionselementen funktional kombiniert werden können, wie z.B. Türschalter, um ein automatisches Einschalten einer Leuchte beim Öffnen der Tür zu steuern. Hierzu ist es ggf. erforderlich, für die Montage der Leuchte und des Funktionselements, unterschiedliche Befestigungstechniken anzuwenden, was einen erhöhten Montageaufwand bedeutet.

Aufgabe der Erfindung ist es, eine an unterschiedliche Befestigungstechniken in Schalt- oder Geräteschränken leicht anzupassende und einfach zu montierende Leuchte vorzuschlagen, welche eine Leuchtenanordnung mit unterschiedlichen Befestigungstechniken bzw. Funktionselementen umfasst.

Diese Aufgabe wird durch eine Leuchtenanordnung mit den Merkmalen des Anspruchs 1 gelöst.

Die erfindungsgemäße Leuchtenanordnung weist ein Leuchtengehäuse auf, das zumindest an einer Gehäusefläche mit zumindest einer Modulanschlusseinrichtung versehen ist, und mit einem zumindest zwei Gehäuseanschlussmodule umfassenden Modulsatz, wobei die Gehäuseanschlussmodule jeweils mit einer übereinstimmend ausgebildeten Anschlusseinrichtung zur Verbindung mit der Modulanschlusseinrichtung versehen sind. Als besonders vorteilhaft erweist es sich, wenn durch die übereinstimmende Ausbildung der Anschlusseinrichtung des Gehäuseanschlussmoduls zur Verbindung mit der Modulanschlusseinrichtung des Leuchtengehäuses, entsprechend der Befestigungsaufgabe unterschiedlich ausgestaltete Gehäuseanschlussmodule an das Leuchtengehäuse adaptiert werden können.

Als besonders vorteilhaft erweist es sich, wenn die Verbindung zwischen der Anschlusseinrichtung des Gehäuseanschlussmoduls und der Modulanschlusseinrichtung als lösbare Verbindung ausgebildet ist.

Zur Befestigung des Leuchtengehäuses kann an zumindest einem Gehäuseanschlussmodul des Modulsatzes eine Befestigungseinrichtung zur Befestigung an einer Befestigungsbasis ausgebildet sein. Dies ermöglicht die Montage des Leuchtengehäuses durch Gehäuseanschlussmodule in einem handelsüblichen Schaltschrank mit auf den Schaltschrank angepassten Befestigungseinrichtungen.

Befinden sich in einem Schaltschrank keine Lochprofile zur Befestigung des Leuchtengehäuses, erweist es sich als besonders vorteilhaft, wenn die Befestigungscinrichtung als Magnet ausgebildet ist, welcher eine flexible Befestigung der Leuchte auf einer magnetisch wirksamen Oberfläche ermöglicht. Um eine besonders stabile Befestigung der Leuchte sicher zu stellen, erweist es sich als besonders vorteilhaft, wenn die Befestigungseinrichtung als Lasche ausgebildet ist, die mit zumindest einer Durchgangsöffnung versehen ist und eine Schraubverbindung mit einer Befestigungsbasis ermöglicht. Weiter kann die Befestigungseinrichtung als Rastelement ausgebildet sein, welches eine Befestigung der Leuchte durch Einrasten in ein Lochprofil des Schaltschranks erlaubt.

In einer vorteilhaften Ausführungsform der Leuchtenanordnung ist zumindest ein Gehäuseanschlussmodul mit einer als Rastelement ausgebildeten Anschlusseinrichtung versehen. Dies ermöglicht eine einfache und schnelle Befestigung des Gehäuseanschlussmoduls am Leuchtengehäuse. Eine weitere vorteilhafte Ausführungsform der Verbindung von Gehäuseanschlussmodul und Leuchtengehäuse ist eine Modulanschlusseinrichtung, die aus einer Ausnehmung im Leuchtengehäuse besteht, welche an zumindest einer Seitenfläche mit Hinterschneidungen versehen ist. Eine derartige Modulanschlusseinrichtung ermöglicht es, das Grehäuseanschlussmodul in die Modulanschlusseinrichtung einzuschieben oder einzurasten und somit das Leuchtengehäuse schnell mit den jeweilig erforderlichen Gehäuseanschlussmodulen auszustatten.

Die erfindungsgemäße Leuchtenanordnung kann zumindest ein Gehäuseanschlussmodul beinhalten, welches ein Funktionselement aufweist, das geeignet ist, den Betriebszustand der Leuchte zu beeinflussen. Weiter kann das Gehäuseanschlussmodul ein Gehäuse aufweisen. Dieses, aus einem Funktionselement und einem Gehäuse gebildete Gehäuseanschlussmodul, kann in einer Ausführungsform mit einer, als elektrisches Verbindungselement mit zumindest einem elektrischen Leiter ausgebildeten Anschlusseinrichtung, versehen sein. Eine derartig ausgebildete Anschlusseinrichtung ermöglicht den Anschluss eines Funktionselementes, über die Modulanschlusseinrichtung, an das Leuchtengehäuse.

In weiteren vorteilhaften Ausführungsformen kann das Funktionselement als mechanischer Türschalter, Bewegungsmelder oder fotoelektrischer Schalter ausgebildet sein, wobei in allen Ausführungsformen das Funktionselement beim Öffnen bzw. Schließen einer Schranktür eine Funktionssteuerung der Leuchte bewirkt.

Im Folgenden wird die Erfindung unter Bezugnahme auf die beigefügte Zeichnung näher erläutert. Es zeigen:
- **Fig. 1 - 3**: ein Leuchtengehäuse in verschiedenen Ansichten;
- **Fig. 4**: eine Leuchtenanordnung, mit einer ersten Ausführungsform eines Gehäuseanschlussmoduls;
- **Fig. 5**: eine Leuchtenanordnung, mit der ersten Ausführungsform des Gehäuseanschlussmoduls und dessen Befestigung an einer Befestigungsbasis;
- **Fig. 6**: eine Leuchtenanordnung, mit einer zweiten Ausführungsform eines Gehäuseanschlussmoduls und deren Befestigung an einer Befestigungsbasis;
- **Fig. 7**: eine Leuchtenanordnung, mit einer dritten Ausführungsform eines Gehäuseanschlussmoduls;
- **Fig. 8**: eine Leuchtenanordnung, mit einer vierten Ausführungsform eines Gehäuseanschlussmoduls.

In Fig. 1-3 ist ein Leuchtengehäuse 10 in verschiednen Ansichten mit Modulanschlusseinrichtungen 11 und 23 dargestellt, welche eine Ausnehmung 12 bzw. 13 im Leuchtengehäuse 10 aufweisen. Die Ausnehmungen 12 und 13 im Leuchtengehäuse 10 sind an ihren Seitenflächen 14 bzw. 15, mit Hinterschneidungen 16 bzw. 17 versehen, wobei die Hinterschneidungen 16 bzw. 17 als Nut ausgebildet sind. Die Hinterschneidung 16 bildet zusammen mit der Seitenfläche 14 einen Steg 18, der aus voneinander beabstandeten Teilstücken 19 zusammengesetzt ist. Weiter verfügen die Modulanschlusseinrichtungen 11 bzw. 23 im Leuchtengehäuse 10, über eine Rastnase 20, welche sich am Ende einer Blattfeder 21 befindet, die durch eine U-förmige Ausnehmung 22 im Leuchtengehäuse 10 gebildet wird.

**Fig.2** zeigt die Modulanschlusseinrichtung 23, welche auf der Unterseite des Leuchtengehäuses 10 ausgebildet ist und die Ausnehmung 13 aufweist. Ein von einer Hinterschneidung 24 gebildeter Steg 25 ist in seiner Gesamtlänge vollständig ausgebildet. Um ein einfaches Entfernen von Gehäuseanschlussmodulen aus der Modulanschlusseinrichtung 11 zu ermöglichen, kann die Ausnehmung 12, wie in **Fig. 1** und **3** dargestellt, durch eine halbkreisförmige, konkave Ausnehmung 26 ergänzt sein.

In **Fig. 4** ist eine Leuchtenanordnung 27 mit einem Leuchtengehäuse 10, einer Modulanschlusseinrichtung 11 und einem darin eingesetzten Gehäuseanschlussmodul 28 dargestellt. Das Gehäuseanschlussmodul 28 weist wiederum eine Anschlusseinrichtung 29 auf, welche über mit der Modulanschlusseinrichtung 11 übereinstimmend ausgebildete Stege 30 verfügt und sich somit formschlüssig in die Modulanschlusseinrichtung 11 einpasst. Die Anschlusseinrichtung 29 welche beispielsweise aus Kunststoff besteht, wird dabei durch die Rastnase 20 gegen ein Herausrutschen aus der Modulanschlusseinrichtung 11 gesichert. In der dargestellten, beispielhaften Ausführung umfasst das Gehäuseanschlussmodul 28 eine Befestigungseinrichtung 31, welche von einem Rastelement 32 gebildet wird. Das Rastelement 32 kann beispielsweise aus Federstahl oder Kunststoff bestehen und zur Verbindung mit einem Lochrasterprofil mit den Durchgangsöffnungen des Lochrasterprofils übereinstimmend ausgebildet sein.

**Fig. 5** zeigt eine Leuchtenanordnung 33, ein Leuchtengehäuse 34 und eine Modulanschlusseinrichtung 35 umfassend, in die ein Gehäuseanschlussmodul 36 mit einer Anschlusseinrichtung 37 und einer Befestigungseinrichtung 38 eingesetzt ist. Die Befestigungseinrichtung 38 weist dabei ein Rastelement 39 auf, welches in eine Durchgangsöffnung 40 in einen Profilabschnitt 41 einer Befestigungsbasis 42 eingesetzt ist.

Die in **Fig. 6** dargestellte Ausführungsform eines Gehäuseanschlussmoduls 43 einer Leuchtenanordnung 44 zeigt, dass das Gehäuseanschlussmodul 43 aus einem magnetischen Werkstoff ausgebildet ist, welcher geeignet ist, ein Leuchtengehäuse 45 auf einer Befestigungsbasis 46 zu fixieren. Die Befestigungsbasis 46 kann dabei aus einem magnetisch wirksamen Werkstoff, wie z.B. Stahlblech, bestehen.

Eine weitere Befestigungsalternative zeigt **Fig. 7****,** in der eine Leuchtenanordnung 47 mit einem Leuchtengehäuse 48 und einer Modulanschlusseinrichtung 49 dargestellt ist, in die ein Gehäuseanschlussmodul 50 eingeschoben ist, welches als Lasche 51 mit einer Durchgangsöffnung 52 ausgebildet ist. Das Leuchtengehäuse 48 kann über die Lasche 51, unter Verwendung eines Befestigungsmittels, wie z.B. einer Schraube, auf einer Befestigungsbasis, wie z.B. einem Lochprofil eines Schaltschrankes, befestigt werden.

**Fig. 8** zeigt eine Leuchtenanordnung 53, die ein Leuchtengehäuse 54 und ein Gehäuseanschlussmodul 55 aufweist, wobei das Gehäuseanschlussmodul 55 ein Funktionselement 56 umfasst, welches über ein Gehäuse 57 verfügt und über eine Anschlusseinrichtung 58 mit einer Modulanschlusseinrichtung 59 des Leuchtengehäuses 54 verbunden ist. Die übereinstimmende Verbindung von Modulanschlusseinrichtung 59 und Anschlusseinrichtung 58 kann dabei als Verbindung mit zumindest einem elektrischen Leiter ausgebildet sein. Das Leuchtengehäuse 54 kann darüber hinaus mit weiteren, in **Fig. 8****.** nicht dargestellten Gehäuseanschlussmodulen, in geeigneter Art und Weise auf einer Befestigungsbasis befestigt sein.

Weitere Ausgestaltungen einer Leuchtenanordnung ergeben sich, wenn eine Anschlusseinrichtung aus einem Kabel mit zumindest einem elektrischen Leiter, welches aus einem Gehäuse eines Funktionselements herausgeführt ist, besteht. Das Funktionselement ist somit an einem, vom Befestigungsort eines Leuchtengehäuses abweichenden Befestigungsort zu befestigen. Dies ist insbesondere dann besonders vorteilhaft, wenn es sich bei dem Funktionselement um einen mechanischen Türschalter handelt, der in unmittelbarer Nähe einer Schaltschranktür befestigt sein muss. Alternativ dazu kann das Funktionselement einen Bewegungsmelder oder einen fotoelektrischen Schalter aufweisen, welcher beim Öffnen einer Schaltschranktür Bewegungen bzw. Helligkeitsänderungen registriert und eine Leuchte dementsprechend steuert.

## Patentansprüche

1. Leuchtenanordnung (27, 33, 44, 47, 53) mit einem Leuchtengehäuse (10, 34, 45, 48, 54), das an zumindest einer Gehäusefläche mit zumindest einer Modulanschlusseinrichtung (11, 23, 35, 49, 59) versehen ist, und mit einem zumindest zwei Gehäuseanschlussmodule (28, 36, 43, 50, 55) umfassenden Modulsatz, wobei die Gehäuseanschlussmodule (28, 36, 43, 50, 55) jeweils mit einer übereinstimmend ausgebildeten Anschlusseinrichtung (29, 37, 58) zur Verbindung mit der Modulanschlusseinrichtung (11, 23, 35, 49, 59) versehen sind,
**dadurch gekennzeichnet,**
**dass** zumindest zwei Gehäuseanschlussmodule unterschiedlich ausgebildet sind.

2. Leuchtenanordnung nach Anspruch 1,
**dadurch gekennzeichnet,**
**dass** die Verbindung zwischen der Anschlusseinrichtung (29, 37, 58) des Gehäuseanschlussmoduls (28, 36, 43, 50, 55) und der Modulanschlusseinrichtung (11, 23, 35, 49, 59) als lösbare Verbindung ausgebildet ist.

3. Leuchtenanordnung nach einem der vorangehenden Ansprüche,
**dadurch gekennzeichnet,**
**dass** zumindest ein Gehäuseanschlussmodul (28, 36, 43, 50, 55) eine Befestigungseinrichtung (31, 38) zur Befestigung an einer Befestigungsbasis (42, 46) aufweist.

4. Leuchtenanordnung nach Anspruch 3,
**dadurch gekennzeichnet,**
**dass** die Befestigungseinrichtung (31, 38) als Magnet ausgebildet ist.

5. Leuchtenanordnung nach Anspruch 3,
**dadurch gekennzeichnet,**
**dass** die Befestigungseinrichtung (31, 38) als Lasche (51) ausgebildet ist, die mit zumindest einer Durchgangsöffnung (52) versehen ist.

6. Leuchtenanordnung nach Anspruch 3,
**dadurch gekennzeichnet,**
**dass** die Befestigungseinrichtung (31, 38) als Rastelement (32, 39) ausgebildet ist.

7. Leuchtenanordnung nach einem der vorangehenden Ansprüche,
**dadurch gekennzeichnet,**
**dass** zumindest ein Gehäuseanschlussmodul mit einer als Rastelement ausgebildeten Anschlusseinrichtung versehen ist.

8. Leuchtenanordnung nach einem der vorangehenden Ansprüche,
**dadurch gekennzeichnet,**
**dass** die Modulanschlusseinrichtting (11, 23, 35, 49, 59) eine Ausnehmung (12, 13) im Leuchtengehäuse (10, 34, 45, 48, 54) aufweist, welche an zumindest einer Seitenfläche (14, 15) mit einer Hinterschneidung (16, 17) versehen ist.

9. Leuchtenanordnung nach einem der vorangehenden Ansprüche,
**dadurch gekennzeichnet,**
**dass** das Gehauseanschlussmodul (28, 36, 43, 50, 55) in die Modulanschlusseinrichtung (11, 23, 35, 49, 59) einschiebbar oder einrastbar ist.

10. Leuchtenanordnung nach einem der vorangehenden Ansprüche,
**dadurch gekennzeichnet,**
**dass** zumindest ein Gehäuseanschlussmodul (55) ein Funktionselement (56) aufweist, welches geeignet ist den Betriebszustand der Leuchte zu beeinflussen.

11. Leuchtenanordnung nach Anspruch 10,
**dadurch gekennzeichnet,**
**dass** das Gehauseanschlussmodul (55) ein Gehäuse (57) aufweist.

12. Leuchtenanordnung nach Anspruch 11,
**dadurch gekennzeichnet,**
**dass** das Gehäuseanschlussmodul (55) mit einer als elektrisches Verbindungselement mit zumindest einen elektrischen Leiter ausgebildeten Anschlusseinrichtung (58) versehen ist.

13. Leuchtenanordnung nach einem der vorangehenden Ansprüche 10 bis 12,
**dadurch gekennzeichnet,**
**dass** das Funktionselement (56) als mechanischer Türschalter ausgebildet ist.

14. Leuchtenanordnung nach einem der vorangehenden Ansprüche 10 bis 12,
**dadurch gekennzeichnet,**
**dass** das Funktionselement (56) als Bewegungsmelder ausgebildet ist.

15. Leuchtenanordnung nach einem der vorangehenden Ansprüche 10 bis 12,
**dadurch gekennzeichnet,**
**dass** das Funktionselement (56) als fotoelektrischer Schalter ausgebildet ist.

## Claims

1. A lamp arrangement (27, 33, 44, 47, 53) with a lamp housing (10, 34, 45, 48, 54) which is provided on at least one housing surface with at least one module connecting device (11, 23, 35, 49, 59) and with a module set comprising at least two housing connecting modules (28, 36, 43, 50, 55), the housing connecting modules (28, 36, 43, 50, 55) respectively being provided with a correspondingly configured connecting device (29, 37, 58) for connection to the module connecting device (11, 23, 35, 49, 59), **characterised in that** at least two housing connecting modules are configured to be different.

2. The lamp arrangement according to Claim 1, **characterised in that** the connection between the connecting device (29, 37, 58) of the housing connecting module (28, 36, 43, 50, 55) and the module connecting device (11, 23, 35, 49, 59) is configured as a releasable connection.

3. The lamp arrangement according to one of the preceding claims, **characterised in that** at least one housing connecting module (28, 36, 43, 50, 55) comprises a fastening device (31, 38) for fastening to a fastening base (42, 46).

4. The lamp arrangement according to Claim 3, **characterised in that** the fastening device (31, 38) is configured as a magnet.

5. The lamp arrangement according to Claim 3, **characterised in that** the fastening device (31, 38) is configured as a tab (51), which is provided with at least one through-opening (52).

6. The lamp arrangement according to Claim 3, **characterised in that** the fastening device (31, 38) is configured as a latching element (32, 39).

7. The lamp arrangement according to one of the preceding claims, **characterised in that** at least one housing connecting module is provided with a connecting device configured as a latching element.

8. The lamp arrangement according to one of the preceding claims, **characterised in that** the module connecting device (11, 23, 35, 49, 59) comprises a recess (12, 13) in the lamp housing (10, 34, 45, 48, 54), which is provided on at least one lateral surface (14, 15) with an undercut (16, 17).

9. The lamp arrangement according to one of the preceding claims, **characterised in that** the housing connecting module (28, 36, 43, 50, 55) may be inserted or engaged in the module connecting device (11, 23, 35, 49, 59).

10. The lamp arrangement according to one of the preceding claims, **characterised in that** at least one housing connecting module (55) comprises a functional element (56) which is suitable for influencing the operating state of the lamp.

11. The lamp arrangement according to Claim 10, **characterised in that** the housing connecting module (55) comprises a housing (57).

12. The lamp arrangement according to Claim 11, **characterised in that** the housing connecting module (55) is provided with a connecting device (58) configured as an electrical connecting element with at least one electrical conductor.

13. The lamp arrangement according to one of the preceding claims 10 to 12, **characterised in that** the functional element (56) is configured as a mechanical door switch.

14. The lamp arrangement according to one of the preceding Claims 10 to 12, **characterised in that** the functional element (56) is configured as a motion detector.

15. The lamp arrangement according to one of the preceding Claims 10 to 12, **characterised in that** the functional element (56) is configured as a photoelectric switch.

## Revendications

1. Agencement de luminaire (27, 33, 44, 47, 53) comprenant un boîtier de luminaire (10, 34, 45, 48, 54), qui est doté sur au moins une surface de boîtier d'au moins un dispositif de raccordement de module (11, 23, 35, 49, 59), et un ensemble modulaire comportant au moins deux modules de raccordement de boîtier (28, 36, 43, 50, 55), les modules de raccordement de boîtier (28, 36, 43, 50, 55) étant dotés chacun d'un dispositif de raccordement (29, 37, 58) conçu de façon concordante pour la liaison avec le dispositif de raccordement de module (11, 23, 35, 49, 59),
**caractérisé en ce que**
au moins deux modules de raccordement de boîtier sont conçus différents.

2. Agencement de luminaire selon la revendication 1,
**caractérisé en ce que**
la liaison entre le dispositif de raccordement (29, 37, 58) du module de raccordement de boîtier (28, 36, 43, 50, 55) et le dispositif de raccordement de module (11, 23, 35, 49, 59) est conçue sous forme de liaison amovible.

3. Agencement de luminaire selon l'une quelconque des revendications précédentes,
**caractérisé en ce que**
au moins un module de raccordement de luminaire (28, 36, 43, 50, 55) présente un dispositif de fixation (31, 38) pour la fixation sur une base de fixation (42, 46).

4. Agencement de luminaire selon la revendication 3,
**caractérisé en ce que**
le dispositif de fixation (31, 38) est conçu sous forme d'aimant.

5. Agencement de luminaire selon la revendication 3,
**caractérisé en ce que**
le dispositif de fixation (31, 38) est conçu sous forme de patte (51) qui est dotée d'au moins une ouverture de passage (52).

6. Agencement de luminaire selon la revendication 3,
**caractérisé en ce que**
le dispositif de fixation (31, 38) est conçu sous forme d'élément d'encliquetage (32, 39).

7. Agencement de luminaire selon l'une quelconque des revendications précédentes,
**caractérisé en ce que**
au moins un module de raccordement de boîtier est doté d'un dispositif de raccordement conçu sous forme d'élément d'encliquetage.

8. Agencement de luminaire selon l'une quelconque des revendications précédentes,
**caractérisé en ce que**
le dispositif de raccordement de module (11, 23, 35, 49, 59) présente un évidement (12, 13) dans le boîtier de luminaire (10, 34, 45, 48, 54) qui est doté sur au moins une surface latérale (14, 15) d'une contre-dépouille (16, 17).

9. Agencement de luminaire selon l'une quelconque des revendications précédentes,
**caractérisé en ce que**
le module de raccordement de boîtier (28, 36, 43, 50, 55) peut être introduit ou encliqueté dans le dispositif de raccordement de module (11, 23, 35, 49, 59).

10. Agencement de luminaire selon l'une quelconque des revendications précédentes
**caractérisé en ce que**
au moins un module de raccordement de boîtier (55) présente un élément fonctionnel (56) qui est approprié pour influencer l'état de service du luminaire.

11. Agencement de luminaire selon la revendication 10,
**caractérisé en ce que**
le module de raccordement de boîtier (55) présente un boîtier (57).

12. Agencement de luminaire selon la revendication 11,
**caractérisé en ce que**
le module de raccordement de boîtier (55) est doté d'un dispositif de raccordement (58) conçu sous forme d'élément de liaison électrique avec au moins un conducteur électrique.

13. Agencement de luminaire selon l'une quelconque des revendications 10 à 12,
**caractérisé en ce que**
l'élément fonctionnel (56) est conçu sous forme de contacteur de porte mécanique.

14. Agencement de luminaire selon l'une quelconque des revendications 10 12 précédentes,
**caractérisé en ce que**
l'élément fonctionnel (56) est conçu sous forme de détecteur de mouvement.

15. Agencement de luminaire selon l'une quelconque des revendications 10 12 précédentes,
**caractérisé en ce que**
l'élément fonctionnel (56) est conçu sous forme d'un commutateur photoélectrique.
